# EUROPÄISCHE PATENTSCHRIFT

(11) **EP 0 681 074 B1**
(45) Veröffentlichungstag und Bekanntmachung des Hinweises auf die Patenterteilung: **09.07.1997**
(21) Anmeldenummer: 95810278.2
(22) Anmeldetag: 26.04.1995
(51) Int. Cl.: E04G 23/02, E04F 17/08, E04G 13/00

(54) **Einrichtung mit wenigstens zwei Installationsregistern**
Device with at least two installation blocks
Dispositif avec au moins deux blocs d'installation

(30) Priorität: 03.05.1994 CH 1400/94
(43) Veröffentlichungstag der Anmeldung: 08.11.1995
(73) Patentinhaber: GEBERIT TECHNIK AG, CH-8645 Jona (CH)
(72) Erfinder: Dolder, René, CH-8645 Jona (CH); Egli, Anton, CH-8739 Rieden (CH)
(74) Vertreter: Groner, Manfred

(56) Entgegenhaltungen:
- WO-A-89/02015
- DE-A- 2 337 783
- DE-C- 841 639
- FR-A- 2 571 768
- FR-A- 2 601 986
- LU-A- 58 470
- US-A- 4 748 787

## Beschreibung

Die Erfindung betrifft eine Einrichtung mit wenigstens zwei Installationsregistern, von denen eines in einem Gebäuderaum auf einem Gebäudeboden über einem Bodendurchbruch und das andere in einem darunterliegenden Gebäuderaum unter dem genannten Durchbruch im Abstand zu diesem angeordnet sind, wobei beide Register in gleicher Anordnung Führungsmittel für vertikal verlaufende, an den Registern vormontierte Leitungsabschnitte einer sanitären Hausinstallation aufweisen.

Einrichtungen dieser Art sind im Stand der Technik bekannt und dienen insbesondere dazu, in Mehrfamilienhäusern typisierte und übereinanderliegende Badezimmer und Küchen zu renovieren. Dazu werden in den Räumen die Register mit den vorinstallierten Leitungen montiert. Zum Verbinden der Leitungsabschnitte übereinanderliegender Installationsregister muss in dem dazwischenliegenden Gebäudeboden ein geeigneter Durchbruch geschaffen werden. Dieser wird nach dem Durchziehen der Leitungen ausbetoniert. Bisher wurde zum Ausgiessen des Durchbruches mit Beton an der Unterseite des Durchbruches mit Brettern eine Schalung angebracht. Nach dem Ausbetonieren des Bodendurchbruches wurden diese Schalungsbretter dann wieder entfernt.

Aus der DE-C-841 639 ist ein Verfahren zum Einbau von Installationswänden in Gebäuden bekannt geworden. Die Aufstellung einer Installationswand erfolgt hier auf Zwischenlagen, die in Deckendurchbrüche eingesetzt sind und durch Fixierung am Abflussrohr. Für das Ausfüllen der Durchbrüche in den Decken werden Schalungsbleche verwendet, die vorübergehend am Gerüst der Installationswände befestigt und nach dem Abbinden der Ausgussmasse nach der Seite hin weggezogen werden.

Der Erfindung liegt die Aufgabe zugrunde, eine Einrichtung der genannten Gattung zu schaffen, die eine noch einfachere und schnellere Montage ermöglicht.

Die Aufgabe ist bei einer gattungsgemässen Einrichtung gemäss Kennzeichen des Anspruchs 1 gelöst. Bei der erfindungsgemässen Einrichtung bildet die bleibend befestigte Montageplatte die Verschalung zum Ausgiessen des Durchbruches, so dass das aufwendige Zurichten, Montieren und wieder Entfernen von Schalungsbrettern oder Schalungsblechen nicht mehr erforderlich ist. Die Matte bildet ein Dichtungsmittel, das den Durchbruch an seinem Rand und am Umfang der Leitungen abdichtet. Damit wird sehr wirkungsvoll und dennoch einfach vermieden, dass beim Ausgiessen Beton nach unten ausfliessen kann. Eine besonders einfache Befestigung der Montageplatte ergibt sich gemäss einer Weiterbildung der Erfindung dann, wenn diese Mittel Bänder oder Drähte aufweisen, die jeweils an einem oberen Ende am oberen Register und am unteren Ende an der Montageplatte befestigt sind. Die Montageplatte wird hierbei somit durch den Durchbruch hindurch am oberen Register befestigt. Die Befestigung ist dann besonders einfach und sicher herzustellen, wenn die Bänder Schlitzbandeisen sind, welche mit Klammern am Register bzw. an der Montageplatte befestigt werden können. Die Klammern können in geeigneten Abständen sehr einfach aufgesteckt werden. Insgesamt ergibt sich dann eine Montage, die weitgehend ohne Werkzeuge möglich ist. Die Montageplatte lässt sich sehr kostengünstig im wesentlichen aus einer Blechplatte und einer Matte realisieren.

Ein Ausführungsbeispiel der Erfindung wird nachfolgend anhand der Zeichnung näher erläutert. Es zeigen:
- Fig. 1: eine Ansicht einer erfindungsgemässen richtung,
- Fig. 2: eine räumliche Darstellung einer Montageplatte, wobei die einzelnen Teile aus stellungsgründen auseinandergezogen sind,
- Fig. 3: einen Schnitt durch die Montageplatte,
- Fig. 4: schematisch die Befestigung der Montageplatte, und
- Fig. 5 bis 8: schematisch die Montage der erfindungsgemässen Einrichtung.

Die Figur 1 zeigt ein Gebäude 24 mit übereinanderliegenden Sanitärräumen A und B, durch die vertikal verlaufende Leitungen 3 für die Hausinstallation hindurchgezogen sind. Die Leitungen 3 bestehen aus Leitungsabschnitten 3a und 3b, die in bekannter Weise mit hier nicht gezeigten Führungsmitteln in den Registern 1 und 2 vorinstalliert sind und die in üblicher Weise mittels Muffen 22 miteinander verbunden sind. Die Register 1 und 2 bestehen im wesentlichen aus vertikal verlaufenden Streben 1a und horizontal verlaufenden Streben 1b und bilden jeweils ein kastenförmiges Gestell, das auf den Gebäudeboden 5 bzw. 6 abgestellt ist.

Die Leitungsabschnitte 3a und 3b ragen jeweils an der Unterseite des Registers 1 bzw. 2 durch einen ausbetonierten Durchbruch 7 des Gebäudebodens 5 bzw. 6 sowie durch eine jeweils an der Unterseite des Durchbruchs 7 fixierte Montageplatte 9 hindurch. An der Unterseite der Montageplatten 9 kann zur Brandabschottung einer brennbaren Leitung 3 eine an sich bekannte Brandmanschette 19 befestigt sein. In der Regel sind in einem Gebäude 24 wesentlich mehr als zwei Register 1 und 2 in gleicher Ausführung und Anordnung übereinander montiert. In gleicher Anzahl sind dann auch Montageplatten 9 jeweils an der Unterseite der Gebäudeböden 5, 6 fest installiert.

Wie die Figuren 1 und 2 zeigen, weist die Montageplatte 9 eine Blechplatte 10 mit nach oben abgewinkelten Rändern 12 und einem nach unten abgebogenen Rand 13 auf. In die Blechplatte 10 sind Löcher 11 eingearbeitet, deren Lochbild der Leitungsführung entspricht. Die Löcher 11 entsprechen somit in ihrer relativen Anordnung und in ihrer Grösse den Leitungsabschnitten 3a und 3b. In die Blechplatte 10 ist von oben eine Matte 16 aus Steinwolle eingelegt. Diese Matte 16 weist ebenfalls Löcher 17 mit dem gleichen Lochbild auf. Entlang des Randes 13 ist zwischen die Blechplatte 10 und die Matte 16 ein Ausgleichselement 14 eingeschoben. Durch Verschieben des Ausgleichselementes 14 kann die Breite der Montageplatte 9 verändert werden. Das Ausgleichselement 14 ist ein Blechstreifen mit einem nach unten abgebogenen Rand 15. Die Blechplatte 10 kann zudem hier nicht gezeigte Schlitze zur Befestigung wenigstens einer Brandmanschette 19 aufweisen. Zur Anpassung der Matte 16 an die Breite der Montageplatte 9 kann von dieser entlang einer Trennlinie 18 ein überstehender Streifen 18a abgetrennt werden.

Die Befestigung der Montageplatte 9 an der Unterseite des Gebäudebodens 5 bzw. 6 erfolgt mit Schlitzbandeisen 20, die gemäss Figur 4 mittels Klammern 21 jeweils am oberen Ende an einem horizontal verlaufenden Winkeleisen 23 des Registers 1 bzw. 2 und am unteren Ende an der Montageplatte 9 befestigt werden. Die Klammern 21 können sehr einfach und schnell in geeigneten Abständen durch Schlitze 20a auf die Schlitzbandeisen 20 aufgesteckt werden. Wie ersichtlich, ragen die Schlitzbandeisen durch den jeweiligen Gebäudedurchbruch 7 hindurch. Anstelle der Schlitzbandeisen 20 können jedoch auch andere Bänder oder Drähte verwendet werden. Ebenfalls können die Klammern 21 durch andere Befestigungsmittel ersetzt sein. Wichtig ist jedoch, dass die Befestigungsmittel 20 und 21 zum Ausbetonieren der Durchbrüche 7 die erforderlich hohe Zugkraft aufnehmen können.

Anhand der Figuren 5 bis 8 wird die Montage der Einrichtung näher erläutert. Bei der vorzugsweise von oben nach unten erfolgenden Montage wird gemäss Figur 5 im Gebäuderaum A ein Register 1 mit den vorinstallierten Leitungsabschnitten 3a in an sich bekannter Weise befestigt. Die Leitungsabschnitte 3a ragen wie ersichtlich durch einen Durchbruch 7 des Gebäudebodens 5 hindurch. Zum Ausbetonieren des Durchbruches 7 wird nun an der Unterseite des Gebäudebodens 5 gemäss Figur 6 eine Montageplatte 9 mit Schlitzbandeisen 20 und Klammern 21 befestigt. Zur Anpassung an die Breite des Durchbruches 7 wird das Ausgleichselement 14 entsprechend verschoben. Die Matte 16 dichtet den Durchbruch 7 an seinem Rand und am Umfang der Leitungsabschnitte 3a ab.

Nach der Fixierung der Montageplatte 9 wird der Durchbruch 7 mit Beton 8 (Fig. 7) ausgegossen.

Im unteren Gebäuderaum B wird nun ein zweites Register 2 mit vorinstallierten Leitungsabschnitten 3b in gleicher Weise angeordnet und befestigt. Die Leitungsabschnitte 3b werden beispielsweise mit der in Figur 1 gezeigten Muffe 22 mit den Leitungsabschnitten 3a verbunden. Abschliessend kann der Zwischenraum zwischen der Montageplatte 9 und dem Register 2 gemäss Figur 1 mit einem Blech 25 abgedeckt werden. Falls unterhalb des Gebäuderaumes B weitere Räume zu renovieren sind, werden in gleichen Montageschritten weitere Montageplatten 9 und Register installiert.

Schliesslich werden die Register mit Platten verkleidet und die vorgesehenen Sanitärartikel, beispielsweise Waschtische und WC-Anlagen an den Registern befestigt.

## Patentansprüche

1. Einrichtung mit wenigstens zwei Installationsregistern (1, 2), von denen eines in einem Gebäuderaum (A) auf einem Gebäudeboden (5) über einem Bodendurchbruch (7) und das andere in einem darunterliegenden Gebäuderaum (B) unter dem genannten Durchbruch (7) im Abstand zu diesem anzuordnen sind, wobei beide Register (1, 2) in gleicher Anordnung Führungsmittel für vertikal verlaufende, an den Registern (1, 2) vormontierte Leitungsabschnitte (3a, 3b) einer sanitären Hausinstallation aufweisen, dadurch gekennzeichnet, dass sie eine fest zu installierende Montageplatte (9) und Mittel (20, 21) zur bleibenden Befestigung der Montageplatte (9) an der Unterseite des Durchbruches (7) aufweist und in die Montageplatte (9) Löcher (11, 17) eingearbeitet sind, deren Lochbild demjenigen der Leitungsführung der Installationsregister (1, 2) entspricht, dass die an den Registern (1, 2) befestigten Leitungsabschnitte (3a, 3b) jeweils unten über die Unterseite des Registers (1, 2) hinausragen, derart, dass bei einem installierten Register (1, 2) die Leitungsabschnitte (3a, 3b) durch den Durchbruch (7) hindurchragen und dass die Montageplatte (9) an ihrer Oberseite eine Matte (16) aufweist, die ebenfalls das Lochbild besitzt, wobei die Löcher der Matte (16) und der Umfang der Matte (16) so ausgebildet sind, dass beim Aufsetzen der Montageplatte (9) auf die vorstehenden Enden der Leitungsabschnitte (3a, 3b) die Matte (16) den Durchbruch (7) an seinem unteren Rand und am Umfang der Leitungsabschnitte (3a, 3b) abdichtet.

2. Einrichtung nach Anspruch 1, dadurch gekennzeichnet, dass zur Anpassung an unterschiedliche Durchbrüche (7) an der Montageplatte (9) ein seitlich verstellbares Ausgleichselement (14) angeordnet ist.

3. Einrichtung nach Anspruch 2, dadurch gekennzeichnet, dass das Ausgleichselement (14) ein Blechstreifen ist, der verschiebbar an einer Längsseite der Montageplatte (9) angeordnet ist.

4. Einrichtung nach einem der Ansprüche 1 bis 3, dadurch gekennzeichnet, dass die Mittel (20,21) zum Fixieren der Montageplatte (9) Bänder (20) oder Drähte aufweisen, die jeweils an ihrem oberen Ende am oberen Register (1) und an ihrem unteren Ende an der Montageplatte (9) befestigt sind.

5. Einrichtung nach Anspruch 4, dadurch gekennzeichnet, dass die Bänder Schlitzbandeisen (20) sind, welche mit Klammern (21) am oberen Register (1) bzw. an der Montageplatte (9) befestigt sind.

6. Einrichtung nach einem der Ansprüche 1 bis 5, dadurch gekennzeichnet, dass an der Unterseite der Montageplatte (9) zur Brandabschottung von brennbaren Leitungsdurchführungen wenigstens eine Brandmanschette (19) befestigt ist.

7. Einrichtung nach einem der Ansprüche 1 bis 6, dadurch gekennzeichnet, dass die Montageplatte (9) im wesentlichen aus einer von Rändern abgebogenen Blechplatte (10) besteht, in welche als Abdichtung von oben eine Matte (16) eingesetzt ist, welche nach oben ragende Ränder (12) überragt und dass die Blechplatte (10) als auch die Matte (16) Löcher mit dem gleichen Lochbild aufweisen.

## Claims

1. Device having at least two installation blocks (1, 2), one of which is to be arranged in a room (A) of a building on a floor (5) of a building above a floor opening (7), and the other one is to be arranged in a room (B) of a building located underneath below the said opening (7) at a distance from the latter, the two blocks (1, 2) having, in the same arrangement, guide means for vertically extending pipe sections (3a, 3b) of a domestic sanitary installation, which are pre-assembled on the blocks (1, 2), characterized in that the device has a mounting plate (9) to be permanently installed and means (20, 21) for the permanent attachment of the mounting plate (9) on the underside of the opening (7), and holes (11, 17) are formed in the mounting plate (9), the pattern of which holes corresponds to that of the pipe routing of the installation blocks (1, 2), in that the pipe sections (3a, 3b) attached to the blocks (1, 2) each protrude at the bottom beyond the underside of the block (1, 2) in such a way that the pipe sections (3a, 3b) protrude through the opening (7) when a block (1, 2) has been installed, and in that the mounting plate (9) has a mat (16) on its upper side, which mat likewise has the pattern of holes, the holes in the mat (16) and the periphery of the mat (16) being designed such that, when the mounting plate (9) is fitted onto the projecting ends of the pipe sections (3a, 3b), the mat (16) seals off the opening (7) at its lower edge and at the circumference of the pipe sections (3a, 3b).

2. Device according to Claim 1, characterized in that a laterally adjustable compensating element (14) is arranged on the mounting plate (9) for adaptation to different openings (7).

3. Device according to Claim 2, characterized in that the compensating element (14) is a sheet-metal strip which is arranged so as to be displaceable on a longitudinal side of the mounting plate (9).

4. Device according to one of Claims 1 to 3, characterized in that the means (20, 21) for fixing the mounting plate (9) have bands (20) or wires which are each attached at their upper end to the upper block (1) and at their lower end to the mounting plate (9).

5. Device according to Claim 4, characterized in that the bands are slotted iron bands (20) which are attached by clips (21) to the upper block (1) and to the mounting plate (9).

6. Device according to one of Claims 1 to 5, characterized in that at least one fire sleeve (19) is attached to the underside of the mounting plate (9) to shield combustible pipe ducts from fire.

7. Device according to one of Claims 1 to 6, characterized in that the mounting plate (9) essentially comprises a sheet-metal plate (10) which is bent away from edges and into which a mat (16) is inserted from above as a seal, which mat protrudes beyond upwardly protruding edges (12), and in that the sheet-metal plate (10) and the mat (16) have holes with the same pattern.

## Revendications

1. Dispositif comportant au moins deux blocs d'installation (1,2), dont l'un doit être disposé dans une pièce (A) d'un bâtiment sur un plancher (5) du bâtiment, par l'intermédiaire d'un passage de plancher (7) et dont l'autre doit être disposé dans une pièce (B), disposée au-dessous de la précédente, du bâtiment ou au-dessous dudit passage (7) indiqué à distance de ce dernier, les deux blocs (1,2) comportant, et ce avec la même disposition, des moyens de guidage pour des sections verticales de conduites (3a,3b), qui sont préassemblées aux blocs (1,2), d'une installation sanitaire domestique, caractérisé en ce qu'il comporte une plaque de montage (9) devant être installée de façon fixe et des moyens (20,21) pour fixer à demeure la plaque de montage (9) sur le côté inférieur du passage (7) et que dans la plaque de montage (9) sont aménagés des trous (11,17), dont la configuration correspond à celle du guidage des conduites des blocs d'installation (1,2), que les sections de conduites (3a,3b) fixées aux blocs (1,2) font saillie respectivement vers le bas au-delà de la face inférieure du bloc (1,2) de telle sorte que, dans le cas où un bloc (1,2) est installé, les sections de conduites (3a,3b) traversent le passage (7) et que la plaque de montage (9) comporte, au niveau de sa face supérieure, un mat (16), qui possède également la configuration de trous, les trous du mat (16) et la périphérie du mat (16) étant agencés de telle sorte que, lors de la mise en place de la plaque de montage (9) sur les extrémités saillantes des sections de conduite (3a,3b), le mat (16) ferme de façon étanche le passage (7) au niveau de son bord inférieur et de la périphérie des sections de conduites (3a,3b).

2. Dispositif selon la revendication 1, caractérisé en ce qu'un élément de compensation (14) déplaçable latéralement est disposé d'une manière adaptée à différents passages (7) formés dans la plaque de montage (9).

3. Dispositif selon la revendication 2, caractérisé en ce que l'élément de compensation (14) est une bande de tôle, qui est disposée de manière à être déplaçable sur un côté longitudinal de la plaque de montage (9).

4. Dispositif selon l'une des revendications 1 à 3, caractérisé en ce que les moyens (20,21) de fixation de la plaque de montage (9) comportent des bandes (20) ou des fils, qui sont fixés respectivement au niveau de leur extrémité supérieure sur le bloc supérieur (1) et au niveau de leur extrémité inférieure sur la plaque de montage (9).

5. Dispositif selon la revendication 4, caractérisé en ce que les bandes sont des feuillards d'acier (20) pourvus de fentes et qui sont fixés au moyen de pinces (21) au bloc supérieur (1) et à la plaque de montage (9).

6. Dispositif selon l'une des revendications 1 à 5, caractérisé en ce qu'au moins un manchon coupe-feu (19) est fixé à la face inférieure de la plaque de montage (9) pour réaliser une protection, vis-à-vis de l'incendie, de passages combustibles de conduites.

7. Dispositif selon l'une des revendications 1 à 6, caractérisé en ce que la plaque de montage (9) est constituée essentiellement par une plaque de tôle (10) repliée au niveau de bords et dans laquelle est inséré à partir du haut, en tant qu'élément d'étanchéité, un mat (16), qui fait saillie au-delà des bords (12) dirigés vers le haut et que la plaque de tôle (10) ainsi que le mat (16) comportent des trous disposés avec la même configuration.
